# FASCICULE DE BREVET EUROPEEN

(11) **EP 4 590 406 B1**
(45) Date de publication et mention de la délivrance du brevet: **06.05.2026**
(21) Numéro de dépôt: 23798283.0
(22) Date de dépôt: 10.10.2023
(51) Int. Cl.: A62B 18/02, A62B 18/08, A41D 13/11, A62B 27/00

(54) **MÉTHODE DE PROTECTION RESPIRATOIRE ET MASQUE TRANSPARENT**
ATEMSCHUTZVERFAHREN UND TRANSPARENTE MASKE
BREATHING PROTECTION METHOD AND TRANSPARENT MASK

(30) Priorité: 12.10.2022 FR 2210502
(43) Date de publication de la demande: 30.07.2025
(73) Titulaire: Senouci, Samir Maâmar, 1219 Le Lignon (CH)
(72) Inventeur: Senouci, Samir Maâmar, 1219 Le Lignon (CH)
(74) Mandataire: Stona, Daniel
(86) Numéro de dépôt international: PCT/IB2023/060167
(87) Numéro de publication internationale: WO 2024/079624

(56) Documents cités:
- WO-A1-2022/214919
- CN-A- 107 929 967
- CN-U- 208 097 144
- FR-A- 773 129
- GB-A- 2 599 415
- KR-A- 20050 042 986
- US-A1- 2017 007 861
- US-A1- 2021 368 877

## Description

L'invention se rapporte à une méthode de protection respiratoire et à un masque de protection respiratoire transparent à filtre changeable.

### Arrière-plan de l'invention

La demande de brevet australien publiée sous le numéro AU2020102286 a trait à un assemblage de masque respiratoire composé d'un corps de masque sensiblement piriforme destiné à entrer en contact avec le visage de son utilisateur, un élément de rigidification fixé de manière amovible sur le corps de masque, du côté intérieur de celui-ci, un revêtement de masque placé de manière amovible sur le corps de masque du côté extérieur de celui-ci, au moins un ensemble formant filtre pour l'entrée de l'air à travers le revêtement de masque, le corps de masque et l'élément de rigidification assemblés, et un ensemble d'expiration formant une orifice de sortie d'air à travers le corps de masque. Le revêtement de masque comporte deux bandes pour la fixation à la tête de l'utilisateur et le maintien de tout l'assemblage de masque.

La demande de brevet espagnol publiée sous le numéro
ES 2 778 000 concerne un masque de protection respiratoire réutilisable. Ce masque est prévu pour être appliqué sur le nez et le bas du visage et être fixé au moyen de bandes entourant les oreilles et la tête et qui sont reliées à deux protubérances latérales circulaires comprenant des filtres. Une protubérance est également prévue au bas du masque pour recevoir des dispositifs électroniques. Ce masque est transparent en vue de faciliter la communication et la reconnaissance faciale, cependant il n'est pas adaptable et tout son pourtour est plaqué contre le visage de l'utilisateur, ce qui ne permet aucun mouvement des mâchoires, sauf à provoquer le soulèvement ou déplacement du masque et par conséquent des fuites, ce qui diminue grandement l'efficacité et la fiabilité du masque.

La demande de brevet chinois publiée sous le n° CN 107 929 967 et le modèle d'utilité chinois publié sous le numéro CN 208 097 144 ont pour objet un masque respiratoire comprenant :
- un corps de masque transparent dont le pourtour comprend une partie supérieure, une partie latérale droite, une partie latérale gauche et une partie inférieure ;
- un élément d'étanchéité pour contact facial situé sur le pourtour du corps de masque transparent ;
- au moins un ensemble de filtration latéral ;
- un moyen droit et un moyen gauche de maintien sur un visage,
dans lequel :
- la partie supérieure du pourtour du corps de masque comporte une courbure droite et une courbure gauche qui partent de son centre, s'incurvent vers le bas et remontent vers le haut,
- la partie inférieure du pourtour du corps de masque est horizontale,
- les parties latérales droite et gauche du corps de masque sont verticales,
- les moyens droit et gauche de maintien sont fixés, aux angles formés entre la partie supérieure et les parties latérale droite et gauche du pourtour du corps de masque, respectivement; et
- la membrane fait saillie par rapport au corps de masque en ayant une extrémité fixée au corps de masque et une extrémité libre, et, au niveau de la partie supérieure du pourtour du corps de masque, l'extrémité libre de la membrane s'éloigne perpendiculairement au corps de masque.

Dans ce masque, l'élément d'étanchéité désigné par la référence 103 et que l'on voit le mieux sur les figures 5 et 6 de ces documents chinois, est un anneau d'étanchéité (en anglais, « sealing ring »), présentant une section transversale en forme de U dont les extrémités libres ont été recourbées l'une vers l'autre.

Ce masque doit être fixé à la fois aux oreilles de l'utilisateur puis autour de sa nuque, ce qui augmente la sensation d'inconfort de l'utilisateur.

Sa partie inférieure est donc prévue pour être plaquée par la fixation 510 contre le menton de l'utilisateur, ce qui a pour inconvénients que l'utilisateur peut difficilement parler et s'il parle, le mouvement de sa mâchoire inférieure provoque un désagréable glissement du menton sur l'anneau d'étanchéité et détruit l'étanchéité du masque. De toute façon, ce masque n'est pas prévu pour permettre à son utilisateur de communiquer car il est muni de deux ventilateurs situés à proximité des oreilles de l'utilisateur, ce qui empêche d'entendre correctement les bruits environnants.

Le brevet d'invention n° FR 773 129 propose un masque respiratoire. Ce masque, comme le dit la description de ce brevet et le montre bien en particulier la figure 4, est prévu pour s'appliquer par pression sur la face de l'usager. Il est donc impossible à l'utilisateur d'un tel masque de parler une fois qu'il a mis son masque.

La demande de brevet étasunien publiée sous le numéro US2017/0007861 propose un masque respiratoire comprenant un organe d'étanchéité faciale, prévu, comme indiqué au paragraphe [14] de cette demande, pour entourer les régions nasales et orales de l'utilisateur. Comme on le voit bien en particulier sur la figure 5, le masque, une fois plaqué sur le visage de son utilisateur, ne permet pas à celui-ci de parler.

La demande de brevet coréen publiée sous le numéro

KR 2005 0042986 a pour objet un masque transparent, qui est prévu pour couvrir le nez et la bouche de son utilisateur. Comme cela ressort clairement des figures 2 et 11 de cette demande, l'utilisateur ne peut pas parler lorsqu'il porte le masque car tout mouvement de sa mâchoire inférieure entraînerait une perte d'étanchéité.

La demande de brevet britannique publiée sous le numéro GB 2 599 415 a trait à une cartouche de filtration pour un dispositif de protection respiratoire.

La demande de brevet étasunien n° US 2021/368877 propose en particulier un masque facial transparent pour couvrir uniquement le nez et la bouche d'un utilisateur.

### Exposé sommaire de l'invention

Le but principal de l'invention est de proposer une méthode de protection respiratoire à l'aide d'un masque de protection respiratoire qui soit transparent, ajustable au visage de son porteur, confortable, qui présente une bonne respirabilité, qui permette au porteur de parler tout en conservant son ajustement au visage et son étanchéité, qui soit fiable et réutilisable et dont on puisse aisément remplacer les filtres.

Pour atteindre cet objectif, l'inventeur a donc conçu un masque qui dont la partie inférieure ne s'applique pas contre le menton mais contre le dessous du menton. Ceci permet a pour effet de permettre à l'utilisateur de parler librement et sans mettre en danger l'étanchéité du masque.

Un tel résultat est obtenu en prévoyant que l'étanchéité soit assurée par une membrane faisant saillie, au niveau de la partie inférieure du pourtour du corps de masque, depuis le pourtour du corps de masque auquel elle est fixée, de manière inclinée vers le haut et son extrémité libre s'incurve vers le bas.

Ainsi, le positionnement et la souplesse de la membrane gêne peu les mouvements vers le bas de la mâchoire inférieure, absorbe ces mouvements qui sont peu importants car la membrane est plus proche de l'articulation de la mâchoire, et tout ceci sans incommoder l'utilisateur grâce à l'extrémité incurvée de la membrane, celle-ci permettant en outre un glissement, une adaptation au-dessous du menton tout en assurant un maintien de l'étanchéité du masque.

En outre, la forme incurvée du corps de masque permet d'améliorer d'avantage le rapprochement de l'extrémité libre de la membrane par rapport à l'articulation de la mâchoire inférieure.

Selon l'invention, ce but est atteint à l'aide d'une méthode de protection respiratoire selon le point 1 suivant :
1. Méthode de protection respiratoire comportant les étapes consistant à
   1) se procurer un masque comprenant :
      - un corps de masque transparent dont le pourtour comprend une partie supérieure, une partie latérale droite, une partie latérale gauche et une partie inférieure ;
      - une membrane située sur le pourtour du corps de masque transparent ;
      - au moins un ensemble, de préférence latéral ;
      - un moyen droit et un moyen gauche de maintien ;
         - la partie supérieure du pourtour du corps de masque comportant une courbure droite et une courbure gauche qui partent de son centre, s'incurvent vers le bas et remontent vers le haut,
         - la partie inférieure du pourtour du corps de masque étant horizontale,
         - les parties latérales droite et gauche du corps de masque étant verticales,
         - les moyens droit et gauche de maintien étant fixés aux angles formés entre la partie supérieure et les parties latérale droite et gauche du pourtour du corps de masque, respectivement, et
         - la membrane faisant saillie par rapport au corps de masque en ayant une extrémité fixée au corps de masque et une extrémité libre, et, au niveau de la partie supérieure du pourtour du corps de masque, l'extrémité libre de la membrane s'éloignant perpendiculairement au corps de masque,
         - et, au niveau de la partie inférieure du pourtour du corps de masque, la membrane faisant saillie, depuis le pourtour du corps de masque auquel elle est fixée, de manière inclinée vers le haut et son extrémité libre s'incurvant vers le bas ;
   2) mettre en place le masque sur le visage d'un utilisateur, en disposant la membrane, au niveau de la partie inférieure du pourtour du corps de masque, uniquement en contact avec la face inférieure de la mâchoire de cet utilisateur.

Des caractéristiques avantageuses de la méthode du point 1 précité sont indiquées dans les points suivants :
2. Méthode de protection respiratoire selon le point 1, comportant une étape préalable de sélection d'un masque pour l'utilisateur.
3. Méthode de protection respiratoire selon le point 3, dans laquelle l'étape préalable de sélection d'un masque pour l'utilisateur comprend un test d'étanchéité.
4. Méthode de protection respiratoire selon le point 3, dans laquelle le test d'étanchéité est réalisé à l'aide d'un obturateur tel qu'un obturateur pour essai d'ajustement de masque.

En effet, s'il n'y pas d'étanchéité, cela veut dire que le masque est mal ajusté, c'est-à-dire mal positionné sur le visage de l'utilisateur et/ou que sa taille est inadaptée à ce dernier.

L'ensemble est préférablement latéral et il s'agit de préférence d'un ensemble de filtration. Préférentiellement, deux ensembles sont prévus, de préférence un sur chacun des côtés (droite et gauche) du corps de masque.

L'invention concerne également un masque selon le point 5 suivant :
5. Masque de protection respiratoire convenant notamment à la mise en œuvre de la méthode selon l'un des points précédents, comprenant :
   - un corps de masque transparent dont le pourtour comprend une partie supérieure, une partie latérale droite, une partie latérale gauche et une partie inférieure ;
   - une membrane située sur le pourtour du corps de masque transparent ;
   - au moins un ensemble, de préférence latéral ;
   - un moyen droit et un moyen gauche de maintien ;
      • la partie supérieure du pourtour du corps de masque comportant une courbure droite et une courbure gauche qui partent de son centre, s'incurvent vers le bas et remontent vers le haut,
      • la partie inférieure du pourtour du corps de masque étant horizontale,
      • les parties latérales droite et gauche du corps de masque étant verticales,
      • les moyens droit et gauche de maintien étant fixés aux angles formés entre la partie supérieure et les parties latérale droite et gauche du pourtour du corps de masque, respectivement, et
      • la membrane faisant saillie par rapport au corps de masque en ayant une extrémité fixée au corps de masque et une extrémité libre, et, au niveau de la partie supérieure du pourtour du corps de masque, l'extrémité libre de la membrane s'éloignant perpendiculairement au corps de masque,
ce masque se distinguant en ce que, au niveau de la partie inférieure du pourtour du corps de masque, la membrane fait saillie, depuis le pourtour du corps de masque auquel elle est fixée, de manière inclinée vers le haut et son extrémité libre s'incurvant vers le bas.

Des caractéristiques avantageuses du masque du point 5 précité sont indiquées dans les points suivants :
6. Masque selon le point 5, dans lequel le corps de masque est incurvé de la partie supérieure à la partie inférieure. 6bis. Masque selon le point 5 ou 6, dans lequel le corps de masque a la forme d'une portion de sphère.
7. Masque selon l'un des points 5 à 6bis, dans lequel le ou les ensemble(s), de préférence latéral(latéraux), est(sont) au moins partiellement constitué(s) de polypropylène (PP) et/ou acide polylactique (PLA) et/ou polyhydroxyalcanoate (PHA) et/ou de biopolyester.
7bis. Masque selon l'un des points 5 à 7, comprenant deux ensembles, de préférence latéraux.
8. Masque selon l'un des points 5 à 7bis, dans lequel le ou les ensemble(s), de préférence latéral(latéraux), a(ont) une base ajourée, un opercule ayant un côté principal et une paroi latérale sur une partie seulement de sa périphérie, afin de laisser un côté ouvert, de préférence tourné vers l'arrière du masque.
9. Masque selon le point 8, comprenant en outre un filtre inséré entre l'opercule et la base ajourée.
10. Masque selon le point 8, comprenant en outre un obturateur inséré entre l'opercule et la base ajourée.
11. Masque selon l'un des points 5 à 10, dans lequel, au niveau des parties latérales du pourtour du corps de masque, l'extrémité libre de la membrane s'éloigne perpendiculairement au corps du masque puis s'incurve vers l'arrière du masque, les côtés droit et gauche de la membrane se rapprochant l'un de l'autre en formant un arrondi.
12. Masque selon l'un des points 5 à 11, dans lequel la largeur de la membrane augmente de haut en bas au niveau des parties latérales et du pourtour du corps de masque.
13. Masque selon l'un des points 5 à 12, dans lequel :
   - le moyen droit de maintien forme une boucle avec le pourtour de corps de masque en étant fixé également à la jonction de la partie inférieure et de la partie latérale droite du corps de masque, et
   - le moyen gauche de maintien forme une boucle avec le pourtour de corps de masque en étant fixé également à la jonction de la partie inférieure et de la partie latérale gauche du corps de masque.
14. Masque selon l'un des points 5 à 13, dans lequel les moyens de maintien sont fixés au corps de masque de manière réglable.
15. Masque selon le point 8 ou l'un des points 9 à 14 lorsqu'ils sont rattachés au point 8, dans lequel chaque côté principal est pourvu sur son côté tourné vers la base de nervures.
16.- Masque selon le point 8 ou l'un des points 9 à 15 lorsqu'ils sont rattachés au point 8, dans lequel les opercules sont munis aux extrémités de leur parois latérales opposées aux côtés principaux, de rebords.
17.- Masque selon l'un des points 9 ou 10 ou l'un points 10 à 16, lorsqu'ils sont rattachés au point 9 ou 10, dans lequel chaque filtre ou obturateur comporte une languette.
18.- Masque selon le point 5 à 17, dans lequel les ensembles latéraux forment chacun une cassette et/ou les filtres forment chacun une cartouche, chaque cassette et chaque cartouche ayant la forme d'un trapèze isocèle dont les côtés parallèles ont été incurvés de manière concentrique.
19.- Masque selon le point 9 ou l'un des points 11 à 18, lorsqu'ils sont rattachés au point 9, dans lequel chaque filtre présente un cadre à l'intérieur duquel se trouve un matériau poreux.

Il va de soi que les caractéristiques des points 5 à 19 s'appliquent également au masque mentionné dans la méthode des points 1 à 4.

L'invention a également trait à l'utilisation du masque selon l'invention pour assurer la protection respiratoire d'une personne, dans laquelle le masque est mis en place sur le visage de la personne, en disposant la membrane, au niveau de la partie inférieure du pourtour du corps de masque, uniquement en contact avec la face inférieure de la mâchoire de cette personne.

De préférence, cette utilisation comporte une étape préalable de sélection d'un masque pour cette personne (l'utilisateur). Cette étape de sélection comprend préférablement un test d'étanchéité. Celui-ci est préférentiellement réalisé à l'aide d'un obturateur tel qu'un obturateur pour essai d'ajustement de masque.

Selon un autre aspect, l'invention a également pour objet un procédé de fabrication du masque précité dont la particularité est qu'il comporte une étape de bi-injection. Selon encore un autre aspect, l'invention concerne méthode pour tester l'étanchéité d'un masque à filtre changeable, dans laquelle un obturateur est utilisé à la place d'un filtre. Cette méthode peut être utilisée avec n'importe quel masque à filtre changeable et en particulier avec le masque selon l'invention.

Ainsi, l'utilisateur du masque insère un obturateur qui a sensiblement les mêmes dimensions qu'un filtre, tel qu'un obturateur pour essai d'ajustement de masque, à l'endroit où se trouve habituellement le filtre, puis en inspirant et expirant, il vérifie l'étanchéité du masque. Cette manière de procéder est plus facile à mettre en œuvre que les techniques utilisées jusqu'à présent et elle est beaucoup plus fiable que la méthode consistant à boucher le masque avec les mains.

D'autres caractéristiques et avantages de l'invention vont maintenant être décrits en détail dans l'exposé suivant qui est donné en référence aux figures annexées, lesquelles représentent schématiquement :
[Fig. 1] : le masque selon l'invention en vue de face et mis en place sur un porteur ;
[Fig. 2] : le masque de la figure 1, en vue de côté ;
[Fig. 3] : le masque des figures 1 et 2, en vue de côté et de dessous ;
[Fig. 4] : le masque de la figure 1, vue de dos, en perspective ;
[Fig. 5] : le masque de la figure 4, en vue éclatée ;
[Fig. 6] : une partie d'un ensemble latéral de filtration d'un masque selon l'invention, avant assemblage ;
[Fig. 7] : la partie de la figure 6, après assemblage ;
[Fig. 8] : un ensemble latéral de filtration complet d'un masque selon l'invention ;
[Fig. 9] : une vue de profil d'un utilisateur portant le masque selon l'invention ;
[Fig. 10] : une vue de profil en coupe de l'ossature d'un utilisateur portant le masque selon l'invention et ayant la bouche fermée ; et
[Fig. 11] : une vue de profil en coupe de l'ossature de l'utilisateur de la figure 10, celui-ci ayant maintenant la bouche ouverte et, par conséquent, la mâchoire inférieure déplacée vers le bas.

### Exposé détaillé de l'invention

Un exemple de réalisation du masque de protection respiratoire transparent selon l'invention est représenté sur les figures 1 à 11.

Pour bien comprendre son fonctionnement, il est souligné que sur le plan médical, l'ouverture buccale normale est de trois doigts placés verticalement l'un au-dessus de l'autre. Comme on peut le voir sur les figures 10 et 11, l'ouverture de la bouche se fait par un mouvement de bascule de la mâchoire inférieure vers l'arrière et le bas en raison du mouvement complexe de l'articulation temporo-mandibulaire (ATM) dont l'axe fait un mouvement complexe composé d'une translation et d'une rotation simultanées.

Le masque selon l'invention intègre donc un design unique avec l'extrémité de la membrane formant un bourrelet sous la mâchoire inférieure qui épouse parfaitement la forme du menton du porteur et qui a comme particularité de s'aplatir et de revenir en arrière pour suivre le mouvement complexe de la mâchoire. La dépression du bourrelet lors de l'ouverture de la mâchoire va permettre à la membrane de rester toujours hermétiquement en contact avec la mâchoire inférieure et d'absorber l'intégralité du déplacement lors de l'ouverture de la bouche. Cette structure est à l'origine de la stabilité du masque sur le visage lors de la parole car la partie supérieure qui se pose sur le nez ne subit pas de mouvement.

Sur la figure 1, le masque est représenté correctement mis en place sur un porteur et prêt à l'utilisation. Ce masque comprend tout d'abord un corps de masque transparent 1, rigide ou semi-rigide, dont le pourtour comprend une partie supérieure 36, une partie latérale droite 2, une partie latérale gauche 3 et une partie inférieure 4.

La partie supérieure 36 du pourtour comporte une courbure droite 5 et une courbure gauche 6 qui partent de son centre 7, s'incurvent vers le bas puis remontent vers le haut, de façon à se diriger vers les sommets des oreilles du porteur, tout en suivant plus ou moins, à distance, le contour de ses yeux.

La partie inférieure 4 est horizontale tandis que les parties latérales 2 et 3 sont sensiblement verticales.

Une telle forme permet d'obtenir une plus grande surface de contact du corps de masque 1 sur le visage du porteur, ce qui répartit mieux la pression de contact par rapport aux masques connus. De plus, elle laisse libres, d'une part, les points nodaux pour la communication humaine que sont les yeux, le nez et la bouche et, d'autre part, les zones utilisées par les algorithmes de reconnaissance faciale.

Sur les figures 2 et 3, on voit que le corps de masque 1 est pourvu d'une membrane 8 pour contact facial parcourant le pourtour du corps de masque 1.

La membrane 8 présente une extrémité fixée au corps de masque 1 et elle fait saille par rapport à ce dernier.

Au niveau de la partie supérieure 36 du pourtour du corps de masque 1, l'extrémité libre de la membrane 8, comme on peut le voir notamment sur la figure 1, s'éloigne perpendiculairement au corps de masque 1, ceci afin de diminuer l'encombrement visuel. Ainsi, le porteur du masque ne voit qu'une bande faible largeur de membrane.

Au niveau des parties latérales 2 et 3 du pourtour du corps de masque 1, l'extrémité libre de la membrane 8 s'éloigne également perpendiculairement au corps du masque 1 puis s'incurve vers l'arrière du masque, de manière à augmenter la surface de contact et à permettre une absorption des mouvements du visage. En outre, la largeur de la membrane 8 augmente de haut en bas, afin que compenser l'amincissement naturel du visage et de permettre à la partie inférieure 4 du pourtour du corps de masque 1 de rester horizontale.

Au niveau de cette partie inférieure 4 du pourtour du corps de masque 1, la membrane 8 fait saillie, depuis le pourtour du corps de masque 1 auquel elle est fixée, de manière inclinée vers le haut et son extrémité libre s'incurve vers le bas, comme on le voit en particulier sur la figure 4. Cette courbure a pour effet d'augmenter la surface de contact avec la mâchoire inférieure et procure une étanchéité à ce niveau ainsi qu'une stabilité lors des mouvements de la mâchoire inférieure.

En effet, comme on peut mieux le voir en particulier sur la figure 9, grâce à sa partie inclinée vers le haut et à son extrémité libre s'incurvant vers le bas, la membrane 8 peut absorber les mouvements de la mâchoire inférieure vers le bas, tout en garantissant l'étanchéité, et sa courbure vers le bas évite un appui contre la mâchoire désagréable pour l'utilisateur.

Qui plus est, les côtés droit et gauche de la membrane 8 visibles en particulier sur les figures 4 et 5, se rapprochent l'un de l'autre en formant un arrondi.

La combinaison de l'augmentation de la largeur de la membrane 8 au bas des parties latérales 2 et 3 du pourtour du corps de masque 1 et du rapprochement des côtés droit et gauche de la membrane 8 au niveau de la partie inférieure 4 du pourtour du corps de masque 1 a pour résultat l'obtention d'une forme arrondie épousant le menton d'un utilisateur, avec une grande adaptabilité due à la souplesse de la membrane 8.

En maintenant le corps de masque 1 à distance du visage, la membrane 8 crée un volume devant les orifices respiratoires, ce qui facilite la respiration et la circulation de l'air. Grâce à ceci, le porteur n'a pas besoin de faire un effort respiratoire et peut respirer normalement.

Comme on peut le voir sur la figure 4, le masque selon l'invention comporte un moyen droit de maintien 9 et un moyen gauche de maintien 10 sur le visage du porteur, prévu pour passer autour de ses oreilles ou de sa tête. Ces moyens droit 9 et gauche 10 de maintien sur le visage sont fixés, d'une part, aux angles 11 et 12 formés entre la partie supérieure 36 et les parties latérale droite 2 et gauche 3, respectivement, et, d'autre part, aux jonctions 13 et 14 de la partie inférieure 4 et des parties latérales droite 2 et gauche 3, respectivement, du pourtour du corps de masque transparent 1.

Ceci permet un appui principal de la membrane 8 sur le visage le long de toute la partie supérieure 36 du corps de masque 1, un appui plus léger de la membrane 8 au niveau des parties latérales 2 et 3 et un appui encore plus léger au niveau de la partie inférieure 4.

De préférence, la dimension du corps de masque 1, en particulier la longueur des parties latérales 2 et 3 du pourtour est prévue pour que la partie inférieure 4 se situe sous le menton de l'utilisateur, comme cela ressort clairement des figures 1 à 3.

Le corps de masque 1 est généralement incurvé de la partie supérieure à la partie inférieure. Il peut donc avoir globalement sensiblement la forme d'une portion de sphère, ce qui a notamment pour avantages d'empêcher une réflexion étendue de la lumière et de laisser un espace confortable devant le nez et la bouche du porteur.

La membrane 8 permet, d'une part, l'adaptabilité du corps de masque 1 à des visages différents et, d'autre part les mouvements du visage (parole, grimaces et autres expressions du visage), du fait de la stabilité de l'ajustement. L'appui le plus important étant exercé au niveau de la partie supérieure 36, l'extrémité libre de la membrane est de préférence munie d'un élément supplémentaire de contact facial 34, visible notamment sur la figure 4, qui assouplit et adoucit la pression sur le visage.

L'appui du corps de masque sur le visage peut en outre être réglé avec les moyens droit 9 et gauche 10 de maintien sur le visage, dont on peut faire varier la longueur à l'aide de leurs fixations au corps de masque 1, comme on peut le voir sur la figure 4, où les parties inférieures des moyens de maintien 10 et 11 sont tenus, au niveau des jonctions 13 et 14, par des éléments formant pince à l'intérieur desquels on peut faire coulisser les moyens de maintien 9 et 10 en les tirant dans un sens ou dans l'autre.

En revenant en particulier à la figure 1, on aperçoit sur chaque côté du corps de masque 1, des ensembles de filtration de l'air 15 et 16. En effet, le corps de masque 1 étant imperméable et la membrane 8 rendant étanche l'intérieur du masque, il est nécessaire de permettre le passage de l'air afin que le porteur du masque puisse inspirer et expirer normalement.

Les ensembles de filtration de l'air 15 et 16 sont visibles en détail sur la figure 5. Ils sont composés chacun d'une base 17,18 qui est fixée sur une ouverture sensiblement de la même dimension prévue latéralement dans le corps de masque 1.

Les bases 17 et 18 comportent des ajours 19 et 20 pour l'entrée et la sortie de l'air, les ensembles de filtration d'air 15 et 16 étant alors bidirectionnels.

Des opercules sont montés sur les bases 17 et 18. Ils comportent chacun un côté principal 21,22 et, disposée perpendiculairement à celle-ci, une paroi latérale 23,24 sur une partie de leur périphérie, afin de laisser un côté ouvert pour l'introduction des filtres 25, 28. L'air circule passe uniquement par ce côté ouvert qui est tourné vers l'arrière. Ceci permet d'éviter les projections de postillons ou de gouttelettes sur les faces actives des filtres.

Les côtés principaux 21 et 22 sont pourvus sur leurs faces tournées vers les bases 17,18 de nervures 26,27 destinées à créer un volume de circulation d'air entre les côtés principaux 21,22 des opercules et les filtres 25,28 et à former un appui stabilisateur pour ceux-ci.

Les autres faces des côtés principaux 21 et 22, celles tournées vers l'extérieur du masque, peuvent porter des informations diverses (nom, marque, logo, dessin...).

La figure 6 représente l'introduction du filtre 25 dans son opercule et la figure 7 le filtre 25 en position normale d'utilisation.

Afin de faciliter sa mise en place et son retrait, chaque filtre 25,28 comporte de préférence une languette 29,30.

Les opercules peuvent être munis aux extrémités de leur parois latérales 23,24 opposées aux côtés principaux 21,22, de rebords 31,32 destinées à fois à venir en contact avec les bases 17,18 et à créer un compartiment à filtre, comme cela ressort notamment des figure 6 et 7.

En outre, les opercules comportent des rivets 33,34 traversant des trous correspondants prévus dans les bases 17,18 (cf. Fig. 8) et venant se fixer dans le corps de masque 1, afin de maintenir fermement et de façon étanche les opercules sur le corps de masque.

Il va de soi que les filtres 25,28 sont destinés à boucher tous les ajours 19,20 et que les languettes 19 et 20 restent de préférence hors des ensembles de filtration pour pouvoir être accessibles.

De préférence, les filtres 25,28 présentent un cadre 35,36 rigide, imperméable, à l'intérieur duquel se trouve un matériau poreux.

Ainsi, les ensembles de filtration d'air 15,16 jouent un rôle de cassette accueillant et les filtres 25,28 un rôle de cartouche.

Différents types de filtres peuvent être accueillis pour réaliser différents types de filtration.

Une telle conception des ensembles de filtration de l'air 15 et 16 a l'avantage de permettre un changement aisé des filtres 25,28 qui peut en outre s'effectuer sans avoir à retirer le masque, ni même à ôter une des pièces le constituant, puisqu'il suffit de glisser chaque filtre 25,28 à l'intérieur du compartiment à filtre de l'ensemble de filtration de l'air respectif 15,16, entre deux faces internes parallèles des parois latérales 23,24, jusqu'à ce qu'il vienne en butée contre la face de la paroi latérale 23,24 opposée à l'entrée du compartiment à filtre.

Sur les figures 6 et 7 en particulier, on voit que les ensembles de filtration 15 et 16, en projection sur un plan, ont sensiblement la forme d'un trapèze isocèle dont les côtés parallèles ont été incurvés de manière concentrique, le plus petit côté du trapèze étant de préférence le plus proche du centre du cercle virtuel.

Les filtres 25 et 27, si l'on fait abstraction des languettes 29 et 30, ont la même forme. Cette forme facilite l'introduction des filtres 25 et 27 dans les compartiments à filtre, grâce à leurs petits côtés incurvés.

### Matériaux et fabrication

Le masque de protection respiration peut être fabriqué avec des matériaux connus et par exemple par bi-injection, sur-injection ou thermo-moulage. De préférence, on recourt à la bi-injection simultanée ou séquentielle de la membrane 8 et du corps de masque 1.

La membrane est de préférence constituée d'un élastomère tel qu'un élastomère thermoplastique (TPE) et/ou un élastomère termoplastique styrénique (TPE-S) ou éventuellement de silicone.

Le corps de masque 1 est constitué de matériaux plastiques ou de biomatériaux injectables transparents.

Les ensembles latéraux 15,16 sont au moins partiellement constitué(s) de polypropylène (PP) et/ou acide polylactique (PLA) et/ou polyhydroxyalcanoate (PHA) et/ou de biopolyester.

Les cadres des filtres sont en général en matériaux injectables élastomère - thermoplastique.

Les matériaux poreux filtrants sont variables selon le type de filtration souhaitée. Par exemple, le filtre peut être en propylène ou équivalent pour les filtres antiparticules infectieuses.

Le masque transparent selon l'invention se décline de préférence suivant 3 tailles, de sorte à convenir à la majorité des visages humains et en tailles plus rares selon la morphologie de certains visages.

La totalité du masque, à l'exception évidemment des filtres, est réutilisable après désinfection par lavage.

## Revendications

1. Masque comprenant :
- un corps de masque transparent (1) dont le pourtour comprend une partie supérieure (36), une partie latérale droite (2), une partie latérale gauche (3) et une partie inférieure (4) ; ce corps de masque (1) étant incurvé de la partie supérieure (36) à la partie inférieure (4),
- une membrane (8) située sur le pourtour du corps de masque transparent (1) ;
- au moins un ensemble (15,16) ;
- un moyen droit (9) et un moyen gauche (10);
• la partie inférieure (4) du pourtour du corps de masque (1) étant horizontale,
• les parties latérales droite (2) et gauche (3) du corps de masque (1) étant verticales,
• les moyens droit (9) et gauche (10) étant fixés aux angles (11,12) formés entre la partie supérieure (36) et les parties latérale droite (2) et gauche (3) du pourtour du corps de masque (1), respectivement, et
• la membrane (8) faisant saillie par rapport au corps de masque (1) en ayant une extrémité fixée au corps de masque et une extrémité libre, et, au niveau de la partie supérieure (36) du pourtour du corps de masque (1), l'extrémité libre de la membrane (8) s'éloignant perpendiculairement au corps de masque (1), et
- la partie supérieure du pourtour du corps de masque (1) comportant une courbure droite (5) et une courbure gauche (6) qui partent de son centre (7), s'incurvent vers le bas et remontent vers le haut,
**caractérisé en ce que**
- au niveau de la partie inférieure (4) du pourtour du corps de masque (1), la membrane (8) fait saillie, depuis le pourtour du corps de masque (1) auquel elle est fixée, de manière inclinée vers le haut et son extrémité libre s'incurve vers le bas,
- la dimension du corps de masque (1) étant prévue pour que la partie inférieure (4) se situe sous le menton d'un utilisateur,
**et en ce que** le ou les ensemble(s) (15,16) est(sont) au moins partiellement constitué(s) de polypropylène (PP) et/ou acide polylactique (PLA) et/ou polyhydroxyalcanoate (PHA) et/ou de biopolyester.

2. Masque selon la revendication 1, dans lequel, au niveau des parties latérales (2) et (3) du pourtour du corps de masque (1), l'extrémité libre de la membrane (8) s'éloigne perpendiculairement au corps du masque (1) puis s'incurve vers l'arrière du masque, les côtés droit et gauche de la membrane (8) se rapprochant l'un de l'autre en formant un arrondi.

3. Masque selon l'une des revendications 1 et 2, comprenant deux ensembles (15,16.

4. Masque selon l'une des revendications 1 à 3, dans lequel le ou les ensemble(s) (15,16) a(ont) une base ajourée (17,18), un opercule ayant un côté principal (21,22) et une paroi latérale (23,24) sur une partie seulement de sa périphérie, afin de laisser un côté ouvert, de préférence tourné vers l'arrière du masque.

5. Masque selon la revendication 4, comprenant en outre un filtre (25,28) ou un obturateur inséré entre l'opercule et la base ajourée (17,18).

6. Masque selon l'une des revendications 1 à 5, dans lequel :
- le moyen droit (9) forme une boucle avec le pourtour de corps de masque (1) en étant fixé également à la jonction (13) de la partie inférieure (4) et de la partie latérale droite (2) du corps de masque (1), et
- le moyen gauche (10) forme une boucle avec le pourtour de corps de masque (1) en étant fixé également à la jonction (14) de la partie inférieure (4) et de la partie latérale gauche (3) du corps de masque (1).

7. Masque selon l'une des revendications 1 à 6, dans lequel les moyens droit (9) et gauche (10) sont fixés au corps de masque (1) de manière réglable.

8. Masque selon la revendication 4 ou l'une des revendications 4 à 7 lorsqu'elles sont rattachées à la revendication 4, dans lequel chaque côté principal (21,22) est pourvu sur son côté tourné vers la base (17,18) de nervures (26,27).

9. Masque selon la revendication 5 ou l'une revendications 6 à 8, lorsqu'elles sont rattachées à la revendication 5, dans lequel chaque filtre (25,28) ou obturateur comporte une languette (29,30).

10. Masque selon la revendication 5 ou l'une des revendications 6 à 9, lorsqu'elles sont rattachées à la revendication 5, dans lequel chaque filtre (25,28) présente un cadre (35,36) à l'intérieur duquel se trouve un matériau poreux.

11. Utilisation pour assurer la protection respiratoire d'un utilisateur, d'un masque selon l'une des revendications 1 à 10, ce masque étant mis en place sur le visage de l'utilisateur, en disposant la membrane (8), au niveau de la partie inférieure (4) du pourtour du corps de masque (1), uniquement en contact avec la face inférieure de la mâchoire de cet utilisateur.

12. Utilisation selon la revendication 11, comportant une étape préalable de sélection d'un masque pour l'utilisateur, cette étape comprenant un test d'étanchéité.

13. Utilisation selon l'une des revendications 11 et 12, dans laquelle la largeur de la membrane (8) du masque augmente de haut en bas au niveau des parties latérales du pourtour du corps de masque (1).

14. Procédé de fabrication d'un masque selon l'une des revendications 1 à 10, comprenant une étape de bi-injection, sur-injection ou thermo-moulage.

15. Procédé de fabrication selon la revendication 14, comprenant une bi-injection simultanée ou séquentielle de la membrane (8) et du corps de masque (1).

## Patentansprüche

1. Maske, umfassend:
- einen transparenten Maskenkörper (1), dessen Umfang einen oberen Teil (36), einen rechten Seitenteil (2), einen linken Seitenteil (3) und einen unteren Teil (4) umfasst; wobei dieser Maskenkörper (1) vom oberen Teil (36) zum unteren Teil (4) hin gekrümmt ist,
- eine Membran (8), die am Umfang des transparenten Maskenkörpers (1) angeordnet ist;
- mindestens eine Anordnung (15, 16);
- ein rechtes Mittel (9) und ein linkes Mittel (10);
• wobei der untere Teil (4) des Umfangs des Maskenkörpers (1) horizontal ist,
• wobei die rechten (2) und linken (3) Seitenteile des Maskenkörpers (1) vertikal verlaufen,
• wobei die rechten Mittel (9) und die linken Mittel (10) an den (11, 12) befestigt sind, die zwischen dem oberen Teil (36) und dem rechten (2) bzw. linken (3) Seitenteil des Umfangs des Maskenkörpers (1) gebildet sind, und
• wobei die Membran (8) im Verhältnis zum Maskenkörper (1) hervorsteht, wobei sie ein am Maskenkörper befestigtes Ende und ein freies Ende hat, und sich das freie Ende der Membran (8) im Bereich des oberen Teils (36) des Umfangs des Maskenkörpers (1) im rechten Winkel zu dem Maskenkörper (1) entfernt, und
- der obere Teil des Umfangs des Maskenkörpers (1) eine rechte Krümmung (5) und eine linke Krümmung (6) aufweist, die von seiner Mitte (7) ausgehen, sich nach unten krümmen und nach oben wieder ansteigen,
**dadurch gekennzeichnet, dass**
- im Bereich des unteren Teils (4) des Umfangs des Maskenkörpers (1) die Membran (8) vom Umfang des Maskenkörpers (1), an dem sie befestigt ist, nach oben geneigt vorsteht und ihr freies Ende sich nach unten krümmt,
- wobei die Abmessung des Maskenkörpers (1) so vorgesehen ist, dass sich der untere Teil (4) unter dem Kinn eines Benutzers befindet,
**und dass** die Anordnung(en) (15, 16) mindestens teilweise aus Polypropylen (PP) und/oder Polylaktidsäure (PLA) und/oder Polyhydroxyalkanoat (PHA) und/oder Biopolyester besteht (bestehen).

2. Maske nach Anspruch 1, bei der im Bereich der seitlichen Teilen (2) und (3) des Umfangs des Maskenkörpers (1) sich das freie Ende der Membran (8) im rechten Winkel vom Maskenkörper (1) entfernt und dann zur Rückseite der Maske hin krümmt, wobei sich die rechte und die linke Seite der Membran (8) unter Bildung einer Rundung einander annähern.

3. Maske nach einem der Ansprüche 1 und 2, wobei sie zwei Anordnungen (15, 16) aufweist.

4. Maske nach einem der Ansprüche 1 bis 3, wobei die Anordnung(en) (15, 16) eine durchbrochene Basis (17, 18) aufweist (aufweisen), eine Abdeckung mit einer Hauptseite (21, 22) und einer Seitenwand (23, 24) nur an einem Teil ihres Umfangs, um eine Seite offen zu lassen, die vorzugsweise zur Rückseite der Maske zeigt.

5. Maske nach Anspruch 4, wobei sie außerdem einen Filter (25, 28) oder einen Verschluss umfasst, der zwischen der Abdeckung und der durchbrochenen Basis (17, 18) eingesetzt ist.

6. Maske nach einem der Ansprüche 1 bis 5, wobei:
- das rechte Mittel (9) eine Schlaufe mit dem Umfang des Maskenkörpers (1) bildet, indem es ebenfalls an der Verbindung (13) des unteren Teils (4) und des rechten Seitenteils (2) des Maskenkörpers (1) befestigt ist, und
- das linke Mittel (10) eine Schleife mit dem Umfang des Maskenkörpers (1) bildet, indem es ebenfalls an der Verbindung (14) zwischen dem unteren Teil (4) und dem linken Seitenteil (3) des Maskenkörpers (1) befestigt ist.

7. Maske nach einem der Ansprüche 1 bis 6, wobei die rechten (9) und die linken (10) Mittel verstellbar am Maskenkörper (1) befestigt sind.

8. Maske nach Anspruch 4 oder einem der Ansprüche 4 bis 7, soweit sie auf Anspruch 4 rückbezogen sind, wobei jede Hauptseite (21, 22) auf ihrer der Basis (17, 18) zugewandten Seite mit Rippen (26, 27) versehen ist.

9. Maske nach Anspruch 5 oder einem der Ansprüche 6 bis 8, soweit sie auf Anspruch 5 rückbezogen sind, wobei jeder Filter (25, 28) oder Verschluss eine Lasche (29, 30) aufweist.

10. Maske nach Anspruch 5 oder einem der Ansprüche 6 bis 9, soweit sie auf Anspruch 5 rückbezogen sind, wobei jeder Filter (25, 28) einen Rahmen (35, 36) aufweist, in dem sich ein poröses Material befindet.

11. Verwendung einer Maske gemäß einem der Ansprüche 1 bis 10 zum Gewährleisten des Atemschutzes eines Benutzers, wobei diese Maske auf das Gesicht des Benutzers aufgesetzt wird, indem die Membran (8) im Bereich des unteren Teils (4) des Umfangs des Maskenkörpers (1) so angeordnet wird, dass sie ausschließlich mit der Unterseite des Kiefers dieses Benutzers in Kontakt steht.

12. Verwendung nach Anspruch 11, mit einem vorhergehende Schritt einer Auswahl einer Maske für den Benutzer, wobei dieser Schritt einen Dichtigkeitstest umfasst.

13. Verwendung nach einem der Ansprüche 11 und 12, wobei die Breite der Membran (8) der Maske von oben nach unten im Bereich der seitlichen Teile des Umfangs des Maskenkörpers (1) zunimmt.

14. Verfahren zur Herstellung einer Maske nach einem der Ansprüche 1 bis 10, umfassend einen Schritt eines Zweikomponenten-Spritzgießens, Überspritzens oder Thermoformens.

15. Verfahren zur Herstellung nach Anspruch 14, umfassend ein simultanes oder sequentielles Zweikomponenten-Spritzgießen der Membran (8) und des Maskenkörpers (1).

## Claims

1. Mask comprising:
- a transparent mask body (1) whose perimeter comprises an upper part (36), a right side part (2), a left side part (3) and a lower part (4); this mask body (1) being curved from the upper part (36) to the lower part (4),
- a membrane (8) located on the perimeter of the transparent mask body (1);
- at least one assembly (15, 16);
- a right means (9) and a left means (10);
• the lower part (4) of the perimeter of the mask body
(1) being horizontal,
• the right (2) and left (3) side parts of the mask body (1) being vertical,
• the right (9) and left (10) means being fixed to the angles (11, 12) formed between the upper part (36) and the right (2) and left (3) side parts of the perimeter of the mask body (1), respectively, and
• the membrane (8) protruding from the mask body (1) with one end fixed to the mask body and one free end, and, at the upper part (36) of the perimeter of the mask body (1), the free end of the membrane (8) extending perpendicularly away from the mask body (1), and
- the upper part of the perimeter of the mask body (1) comprising a right curve (5) and a left curve (6) which start from its centre (7), curve downwards and rise upwards,
**characterised in that**
- at the lower part (4) of the perimeter of the mask body (1), the membrane (8) protrudes from the perimeter of the mask body (1) to which it is attached, upward in an inclined way, and its free end curves downwards,
- the size of the mask body (1) is designed so that the lower part (4) is located under the user's chin,
**and in that** the assembly or assemblies (15, 16) is/are at least partially made of polypropylene (PP) and/or polylactic acid (PLA) and/or polyhydroxyalkanoate (PHA) and/or biopolyester.

2. Mask according to claim 1, in which, at the lateral parts (2) and (3) of the perimeter of the mask body (1), the free end of the membrane (8) extends perpendicularly away from the mask body (1) and then curves towards the rear of the mask, with the right and left sides of the membrane (8) moving closer together to form a rounded shape.

3. Mask according to one of claims 1 and 2, comprising two assemblies (15, 16).

4. Mask according to one of claims 1 to 3, in which the assembly or assemblies (15, 16) have a perforated base (17, 18), a cover having a main side (21, 22) and a side wall (23, 24) on only part of its periphery, so as to leave one side open, preferably facing the rear of the mask.

5. Mask according to claim 4, further comprising a filter (25, 28) or a shutter inserted between the cover and the perforated base (17, 18).

6. Mask according to one of claims 1 to 5, wherein:
- the right means (9) forms a loop with the perimeter of the mask body (1) by also being attached to the junction (13) of the lower part (4) and the right side part (2) of the mask body (1), and
- the left means (10) forms a loop with the perimeter of the mask body (1) by also being attached to the junction (14) of the lower part (4) and the left side part (3) of the mask body (1).

7. Mask according to one of claims 1 to 6, wherein the right (9) and left (10) means are attached to the mask body (1) in an adjustable manner.

8. Mask according to claim 4 or one of claims 4 to 7 when dependent on claim 4, wherein each main side (21, 22) is provided on its side facing the base (17, 18) with ribs (26, 27).

9. Mask according to claim 5 or one of claims 6 to 8, when dependent on claim 5, in which each filter (25, 28) or shutter comprises a tab (29, 30).

10. Mask according to claim 5 or one of claims 6 to 9, when dependent on claim 5, wherein each filter (25, 28) has a frame (35, 36) inside which there is a porous material.

11. Use of a mask according to one of claims 1 to 10 to provide respiratory protection for a user, this mask being placed on the user's face, with the membrane (8) at the lower part (4) of the perimeter of the mask body (1) in contact only with the lower face of the user's jaw.

12. Use according to claim 11, comprising a preliminary step of selecting a mask for the user, this step including a leak test.

13. Use according to one of claims 11 and 12, wherein the width of the membrane (8) of the mask increases from top to bottom at the lateral parts of the perimeter of the mask body (1).

14. Method for manufacturing a mask according to one of claims 1 to 10, comprising a step of dual injection, over-injection or thermoforming.

15. Manufacturing method according to claim 14, comprising simultaneous or sequential dual injection of the membrane (8) and the mask body (1).
